# EUROPÄISCHE PATENTSCHRIFT

(11) **EP 2 284 108 B1**
(45) Veröffentlichungstag und Bekanntmachung des Hinweises auf die Patenterteilung: **03.07.2013**
(21) Anmeldenummer: 10169071.7
(22) Anmeldetag: 09.07.2010
(51) Int. Cl.: B65H 20/34, B65H 23/032

(54) **Folienspeicher, Einrichtung und Verfahren zum Herstellen von Gebinden**
Film storage device, device and method for producing containers
Dispositif de stockage de film, dispositif et procédé de fabrication de fûts

(30) Priorität: 11.08.2009 DE 102009026365
(43) Veröffentlichungstag der Anmeldung: 16.02.2011
(73) Patentinhaber: Krones AG, 93073 Neutraubling (DE)
(72) Erfinder: Elsperger, Stefan, 83139, Söchtenau (DE)
(74) Vertreter: Reichert, Werner Franz

(56) Entgegenhaltungen:
- EP-A1- 0 256 823
- DE-A1- 3 727 339
- DE-A1-102006 035 008
- US-A- 5 320 266

## Beschreibung

Die vorliegende Erfindung betrifft einen Folienspeicher. Im Besonderen betrifft die Erfindung einen Folienspeicher zum Speichern eines Teils einer Endlosfolie in einer Einrichtung zum Herstellen von mit Zuschnitten der Endlosfolie umhüllten Gebinden, wobei der Folienspeicher einen Einlass für die Endlosfolie umfasst, dem ein mit einer einstellbaren ersten Rotationsgeschwindigkeit antreibbares erstes Walzenpaar zugeordnet ist, und einen Auslass für die Endlosfolie, dem ein mit einer einstellbaren zweiten Rotationsgeschwindigkeit antreibbares zweites Walzenpaar zugeordnet ist. Die Endlosfolie ist zwischen jedem der beiden Walzenpaare führbar.

Die vorliegende Erfindung betrifft ferner eine Einrichtung zum Herstellen von Gebinden mit mindestens einem solchen Folienspeicher.

Die vorliegende Erfindung betrifft auch ein Verfahren zum Herstellen von Gebinden, bei dem der Folienspeicher verwendet wird.

Vorrichtungen zum Speichern von Verpackungsfolie für Artikel, sogenannte Folienspeicher oder Tänzer, sind aus dem Stand der Technik bekannt, insbesondere in Einrichtungen zum Herstellen von Gebinden. Die Artikel sind beispielsweise Flaschen oder Dosen. Folienspeicher dienen als Puffer zwischen einem abzuwickelnden Vorratshalter - beispielsweise einer Folienrolle - und einer Folienschneidevorrichtung zum Vereinzeln der Endlosfolie in Folienzuschnitte einer Einrichtung zum Herstellen von Gebinden. Dabei werden Gebinde dadurch hergestellt, dass vereinzelte Gruppen der Artikel jeweils mit einem durch eine Folienschneidevorrichtung von einer Endlosfolienbahn abgetrennten Zuschnitt umhüllt werden.

Ein Folienspeicher dient als Puffereinrichtung, um einerseits während der kontinuierlichen Produktion Geschwindigkeitsschwankungen der Endlosfolie zu regeln und andererseits um bei einem Folienrollenwechsel einen Maschinen- bzw. Produktionsstopp zu vermeiden.

Folienspeicher sind in einer bekannten Ausführungsform mit einem Folienführungssystem ausgestattet, bei dem eine Endlosfolienbahn mäanderförmig um mehrere drehbare Zwischenwalzen geführt wird. Dabei sind die Zwischenwalzen an einer Seite an einer verschiebbaren und/oder drehbaren Schwinge befestigt, und die Zwischenwalzen an einer anderen Seite sind an einer fixen Aufhängung befestigt. Abhängig von der Position der verschiebbaren Schwingen wird ein mehr oder weniger großer Teil der Endlosfolienbahn gespeichert. Beim Bewegen der Schwinge(n) und der damit verbundenen Zwischenwalzen in Richtung der festen Aufhängung verringert sich die Menge des speicherbaren Folienteils im Folienspeicher. Umgekehrt erhöht sich der speicherbare Teil der Endlosfolie im Folienspeicher, wenn die Schwinge(n) und die damit verbundenen anderen Zwischenwalzen von der festen Aufhängung weg bewegt werden. Nachteilig bei dieser Anordnung ist das umständliche Einfädeln der Endlosfolie auf und zwischen die Walzen und der im Vergleich zum Speichervolumen hohe Platzbedarf.

Die deutsche Patentanmeldung DE 3727339 A1 offenbart einen Folienspeicher (Folienbahnspeicher) zum Speichern eines Teils einer Endlosfolie (Folienbahn) zum Herstellen von mit Zuschnitten der Endlosfolie umhüllten Gebinden. Der Folienspeicher umfasst einen Einlass nach einer Abzugseinrichtung und einen Auslass bei einem Umlenkwalzenpaar. Dem Einlass ist ein mit einer einstellbaren ersten Rotationsgeschwindigkeit antreibbares erstes Walzenpaar (Umlenkwalzen) und dem Auslass ist ein zweites Walzenpaar zugeordnet. Die Endlosfolie ist zwischen den Walzen des ersten Walzenpaars und zwischen den Walzen des zweiten Walzenpaars führbar. Der Folienspeicher umfasst ein bewegliches Folienführungssystern, durch das die Menge des im Folienspeicher gespeicherten Teils der Endlosfolie unter Zusammenwirkung der beiden Walzenpaare und der wirkenden Schwerkraft regelbar ist.

Die deutsche Patentanmeldung DE 10 2006 035008 A1 und die U.S.-Patentanmeldung US 5,320,266 A offenbaren ebenfalls Folienspeicher zum Speichern eines Teils einer Endlosfolie. DE 10 2006 035008 A1 offenbart zudem ein Verfahren zum Herstellen von mit Zuschnitten einer Endlosfolie umhüllten Gebinden aus verein-zelten Gruppen von Artikeln, wobei ein Teil der Endlosfolie in einem Folienspeicher zwischengespeichert, zwischen einem steuerbar antreibbaren ersten Walzenpaar eines Einlasses und einem steuerbar antreibbaren zweiten Walzenpaar eines Auslasses des Folienspeichers in einer Laufrichtung transportiert wird.

Die deutsche Patentanmeldung DE 198 05 651 A1 offenbart eine Zuführvorrichtung für flexible Endlosstreifen von einem Vorratshalter (Vorratsrolle) zu einer Verarbeitungsstation. Zwischen dem Vorratshalter und der Verarbeitungsstation ist ein den Endlosstreifen in übereinandergelegter Zick-Zack-Form bevorratender Speicher (Pufferung) für den Endlosstreifen angeordnet. Legerollen am unteren Ende des Speichers legen den Endlosstreifen zick-zack-förmig von unten nach oben als Stapel in den Speicher.

Das deutsche Patent DE 10 2007 010 994 B4, die US Patentanmeldung US 2007/0181737 A1, die deutsche Patentanmeldung DE 101 63 762 A1 und die deutsche Patentanmeldung DE 10 2005 003 787 A1 offenbaren jeweils eine andere Ausführungsform eines Speichers, bei dem ein Endlosband in einem Stauraum zwischen zwei Walzen bzw. Walzenpaaren gespeichert wird. Dabei wird das Endlosband ohne eine Aufhängung und ohne Schwingen und mit ihnen verbundene Zwischenwalzen lose, ohne Folienspannung und undefiniert beziehungsweise ungeordnet in Schlaufen in dem jeweiligen Speicher abgelegt. Im Vergleich zur vorher beschriebenen Ausführungsform ist hier von Vorteil, dass der jeweilige Speicher eine geringere Massenträgheit besitzt und dadurch eine erhöhte Dynamik des Speichers möglich ist. Außerdem benötigen diese Speicher weniger Raumvolumen und das Einfädeln des Endlosbands ist einfacher. Nachteilig ist jedoch, dass sich das Endlosband am Auslass des Speichers verheddert und/oder nicht passgenau, das heißt mit einer Abweichung von der ursprünglichen Laufrichtung des Endlosbands, an eine nachgeordnete Verarbeitungsvorrichtung, beispielsweise an eine Schneidevorrichtung zum Vereinzeln der Endlosfolie in Folienzuschnitte, übergeben wird. Das führt zu Störungen der Schneidevorrichtung, somit zu fehlerhaften Zuschnitten des Endlosbands und letztendlich zu fehlerhaft hergestellten Gebinden.

Der Erfindung liegt daher die Aufgabe zugrunde, einen dynamischen und dennoch störungsfrei arbeitenden Folienspeicher zum Speichern eines Teils einer Endlosfolie in einer Einrichtung zum Herstellen von mit Zuschnitten der Endlosfolie umhüllten Gebinden zu schaffen.

Diese Aufgabe wird durch einen Folienspeicher nach Anspruch 1 gelöst.

Der Erfindung liegt auch die Aufgabe zugrunde, eine leistungsstarke Einrichtung zum Herstellen von Gebinden aus Zuschnitten einer Endlosfolie mit mindestens einem Folienspeicher zum Speichern eines Teils der Endlosfolie zu schaffen.

Diese Aufgabe wird durch eine Einrichtung nach Anspruch 10 gelöst.

Der Erfindung liegt ferner die Aufgabe zugrunde, ein dynamisches und dennoch störungsfrei arbeitendes Verfahren zum Herstellen von mit Zuschnitten aus einer Endlosfolie umhüllten Gebinden zu schaffen.

Diese Aufgabe wird durch ein Verfahren nach Anspruch 11 gelöst.

Der erfindungsgemäße Folienspeicher umfasst einen Einlass für die Endlosfolie, dem ein steuerbar antreibbares erstes Walzenpaar zugeordnet ist. Entsprechend umfasst der Folienspeicher einen Auslass für die Endlosfolie, dem ein steuerbar antreibbares zweites Walzenpaar zugeordnet ist. Die Rotationsgeschwindigkeit der Walzen des ersten Walzenpaars und die Rotationsgeschwindigkeit der Walzen des zweiten Walzenpaars können gleich oder unterschiedlich eingestellt werden. Die Endlosfolie wird jeweils zwischen den Walzen des ersten Walzenpaars und zwischen den Walzen des zweiten Walzenpaars geführt. Zwischen den Walzenpaaren ist der Speicherraum des Folienspeichers, in dem die Endlosfolie gespeichert wird. Der Folienspeicher umfasst ein bewegliches Folienführungssystem, durch das die speicherbare Menge der Endlosfolie im Folienspeicher unter Zusammenwirkung der beiden Walzenpaare und der wirkenden Schwerkraft regelbar ist. Die Vorteile des die Schwerkraft nutzenden Folienführungssystems werden nachfolgend anhand der Ausführungsformen beschrieben.

Bei einer bevorzugten Ausführungsform umfasst das Folienführungssystem mindestens eine drehbar gelagerte untere Zwischenwalze, die in mindestens einer beweglichen Schwinge angeordnet ist. Optional umfasst das System ferner mindestens zwei drehbar gelagerte obere Zwischenwalzen, die zwischen einer fest angeordneten Aufhängung gehaltert sind. Es ist auch denkbar, dass keine oberen Zwischenwalzen vorgesehen sind, so dass die Folie oben nur von dem ersten und zweiten Walzenpaar und unten von der mindestens einen unteren Zwischenwalze geführt ist. Die Begriffe "oben" und "unten" werden stets bezüglich der Richtung der Schwerkraft verwendet. Die Position der unteren Zwischenwalzen wird erfindungsgemäß durch Zusammenwirkung der beiden Walzenpaare und der wirkenden Schwerkraft eingestellt. Genauer bestimmt die Rotationsgeschwindigkeit der ersten Walzen am Einlass die Menge des Folienzuflusses in den Folienspeicher. Entsprechend bestimmt die Rotationsgeschwindigkeit der zweiten Walzen am Auslass die Menge des Folienabflusses aus dem Folienspeicher. Sind die Geschwindigkeiten der ersten und zweiten Walzen am Einlass bzw. Auslass gleich, bleibt die Menge der Folie im Speicher gleich. Ist die Geschwindigkeit der ersten Walzen am Einlass größer als die Geschwindigkeit der zweiten Walzen am Auslass, erhöht sich die Menge der Folie im Speicher und die Position der unteren Zwischenwalzen entfernt sich entlang der Richtung der Schwerkraft zunehmend von der der oberen Zwischenwalzen nach unten. Die unteren Zwischenwalzen senken sich solange herab, bis sie von der Folie aufgehalten werden. Umgekehrt verringert sich die Menge der Folie im Speicher und die unteren Zwischenwalzen nähern sich zunehmend den oberen Zwischenwalzen nach oben hin, wenn die Geschwindigkeit der ersten Walzen am Einlass kleiner als die Geschwindigkeit der zweiten Walzen am Auslass ist.

In allen beschriebenen Fällen (konstante, zunehmende, abnehmende gespeicherte Folienmenge) werden durch die auf die untere Schwinge mitsamt den unteren Zwischenwalzen wirkende Schwerkraft diese Elemente mitsamt der Folie nach unten bezüglich der Richtung der Schwerkraft gezogen. Durch das erste und zweite Walzenpaar am Einlass und Auslass wird die Spannung der Endlosfolie innerhalb des Folienspeichers heruntergesetzt. Vor und nach dem Folienspeicher ist die Folienspannung höher und wie üblich, wie sie für eine Funktion der gesamten Folienabrollung zu gewährleisten ist. Innerhalb des Speichers ist die Folienspannung hingegen nur so hoch, wie sie durch die Gewichtskraft der unteren Zwischenwalzen erzeugt wird. Dadurch können die unteren und oberen Zwischenwalzen beim erfindungsgemäßen Folienspeicher (siehe Figur 3) mit einer erheblich geringeren Masse bzw. Masseträgheit im Vergleich zu den bekannten Folienspeichern mit Zwischenwalzen (siehe Figur 1) ausgestattet werden.

Insbesondere sind die geringeren Massenträgheitskräfte der beweglichen Teile des Folienspeichers vorteilhaft, das sind insbesondere die oberen und unteren Zwischenwalzen sowie die bewegliche Schwinge. Bei im Vergleich zum Stand der Technik gleicher Masse des Folienführungssystems kann beim erfindungsgemäßen Folienspeicher daher eine höhere Anzahl an Zwischenwalzen, jedoch leichtere bzw. dünnere Zwischenwalzen, vorgesehen werden. Durch die höhere Anzahl an Zwischenwalzen ist eine längere Folienbahn im Folienspeicher speicherbar, also ein größeres Speichervolumen bei gleicher Ausgleichsdynamik möglich. Die leichteren und dünneren Zwischenwalzen können eng beieinander angeordnet sein, so dass bei gleichem Platzbedarf im Vergleich zum Stand der Technik das maximal mögliche Speichervolumen größer ist.

Wie oben beschrieben, wird durch die auf die unteren Zwischenwalzen und die mindestens eine untere Schwinge wirkende Schwerkraft eine Folienspannung auf den im Folienspeicher gespeicherten Teil der Endlosfolie ausgeübt. Wie oben ebenfalls beschrieben, ist diese Folienspannung relativ niedrig, jedoch ausreichend, um die Folie selbst bei hoher Dynamik, also bei Änderungen der zu speichernden Menge in kurzen Zeitabständen, sicher und definiert über die oberen und unteren Zwischenwalzen im Folienspeicher zu führen.

In einer speziellen Ausführungsform des Folienspeichers stellt das zweite Walzenpaar beim Auslass eine Korrektureinheit dar. Durch die Korrektureinheit ist einer Laufrichtung der Endlosfolie eine Bewegungskomponente im Wesentlichen quer zur bisherigen Laufrichtung aufprägbar, so dass unerwünschte Abweichungen von einer theoretischen Mittellinie der Laufrichtung der Endlosfolie beseitigt werden können, insbesondere in einem Bereich um den Auslass in Richtung einer dem Folienspeicher nachgeordneten Verarbeitungsvorrichtung. Durch die entsprechende Einstellung der Korrektureinheit kann die Endlosfolie somit passgenau, das heißt ohne eine relevante Abweichung von der Solllaufrichtung an eine Weiterverarbeitungseinheit übergeben werden. Die Details dazu werden insbesondere in den Figurenbeschreibungen noch ausführlich erläutert.

Bevorzugt ist die eine der beiden Walzen des zweiten Walzenpaares als Antriebswalze ausgestaltet und besitzt eine räumlich feste Drehachse. Die andere Walze des zweiten Walzenpaares ist als auf die Antriebswalze hin bewegliche Anpresswalze ausgestaltet. An einem ersten Ende der Anpresswalze ist eine erste Anpresskraft und an einem zweiten Ende der Anpresswalze ist eine zweite Anpresskraft auf die Antriebswalze ausübbar. Die beiden Anpresskräfte sind über eine Steuereinheit unabhängig voneinander regelbar und einstellbar. Wird eine Abweichung von der theoretischen Mittellinie der Laufrichtung der Endlosfolie festgestellt, können die Anpresskräfte derart unterschiedlich eingestellt werden, dass die Anpresswalze entsprechend schräg zur Antriebswalze eingestellt wird (genauer: die Achsen der beiden Walzen verlaufen nicht mehr parallel zueinander). Durch die Schräglage ändert sich die Laufrichtung der Endlosfolie und die Abweichung von der festgelegten Laufrichtung der Endlosfolie wird korrigiert. Für einen Fachmann ist offensichtlich, dass auch das erste Walzenpaar am Einlass des Folienspeichers als Antriebs- und Anpresswalze ausgestaltet sein kann.

Die beiden Walzen des jeweiligen Walzenpaares am Einlass bzw. Auslass können außen beziehungsweise an ihren Oberseiten jeweils eine zusammendrückbare Schicht aufweisen, beispielweise aus einem Elastomer.

In einer weiteren Ausführungsform ist der Folienspeicher mit einer Begrenzung für den zu speichernden Teil der Endlosfolie versehen, beispielsweise einem Gehäuse. Die Begrenzung ist zwischen dem Einlass und dem Auslass des Folienspeichers angeordnet. Der zu speichernde Teil der Endlosfolie wird ohne Folienspannung und undefiniert in Schlaufen innerhalb der Begrenzung des Folienspeichers abgelegt. Solch ein Folienspeicher, wie auch oben bereits beschrieben, eignet sich besonders für den Einsatz der erfinderischen Korrektureinheit, da sich aufgrund der undefinierten Ablage der Endlosfolie im Speicher mit höherer Wahrscheinlichkeit Abweichungen von einer gewünschten Laufrichtung in einem Bereich um den Auslass des Folienspeichers ergeben, so dass eine Bewegungskorrektur wünschenswert ist.

Aus dem Stand der Technik ist bekannt, dass zur Herstellung paralleler Reihen von Gebinden, die Endlosfolie vor ihrer Zuführung zum Folienspeicher oder nach ihrem Verlassen des Folienspeichers geteilt und/oder gespreizt wird. Mit jedem abgeteilten Teil der Endlosfolie wird eine einzelne Reihe von Gebinden hergestellt. Dadurch dass die Zwischenwalzen des erfindungsgemäßen Folienspeichers oben und unten bezüglich der Richtung der Schwerkraft angeordnet sind und außerdem ein gewisse Folienspannung auf die Endlosfolie wirkt, kann ein Spreizelement innerhalb des Folienspeichers, genauer unterhalb der oberen Zwischenwalzen und oberhalb der unteren Zwischenwalzen, vorgesehen sein. Solch eine Anordnung spart Raumvolumen bei der Einrichtung zum Herstellen der Gebinde. Die Spreizrichtung ist im Wesentlichen entlang der Laufrichtung der Folie und quer zur Richtung der Schwerkraft.

Bei den bekannten Folienspeichern, bei denen der zu speichernde Teil der Endlosfolie ohne Folienspannung in Schlaufen innerhalb des Folienspeichers abgelegt wird, ist es dagegen nicht möglich, die Endlosfolie innerhalb des Folienspeichers zu spreizen. Die Endlosfolie liegt undefiniert im Folienspeicher und für ein Spreizelement ist kein definierter Ansatzpunkt bzw. keine definierte Gegenkraft zum Spreizen vorhanden.

Der erfindungsgemäße Folienspeicher weist also drei wesentliche Vorteile auf: die dynamisch einstellbaren Mengen an speicherbarer Endlosfolie im Folienspeicher, die Möglichkeit zur Bahnkorrektur der Endlosfolie und die Möglichkeit zum Spreizen der Folie innerhalb des Folienspeichers.

Der erfindungsgemäße Folienspeicher kann des Weiteren eine senkrecht zur Laufrichtung der Folie verlaufende Achse umfassen. Sie ist mittig bezüglich der Draufsicht auf den Folienspeicher angeordnet. Dadurch kann der Folienspeicher derart geschwenkt werden, dass die Endlosfolie den Folienspeicher passend zu einer gewünschten Ausgangsrichtung verlässt.

In der erfindungsgemäßen Einrichtung zum Herstellen von Gebinden ist dem mindestens einen erfindungsgemäßen Folienspeicher eine Folienschneidevorrichtung zum Vereinzeln der Endlosfolie in Folienzuschnitte in Laufrichtung nachgeordnet und ein Vorratshalter für die Folie vorgeordnet. Ist das zweite Walzenpaar am Auslass des Folienspeichers als Korrektureinheit zum Aufprägen einer Bewegungskomponente im Wesentlichen quer zur bisherigen Laufrichtung ausgestaltet, so kann die Laufrichtung bezüglich der nachgeordneten Folienschneidevorrichtung geändert werden. Ist die Korrektureinheit mit einer Antriebswalze ausgestattet, ist denkbar, dass der Antrieb für die Antriebswalze auch die Folienschneidevorrichtung antreibt. Alternativ kann die Antriebswalze durch den Folienspeicher angetrieben werden.

Bei dem erfindungsgemäßen Verfahren zum Herstellen von mit Zuschnitten einer Endlosfolie umhüllten Gebinden aus vereinzelten Gruppen von Artikeln wird ein Teil der Endlosfolie zwischen den Walzen des steuerbar antreibbaren ersten Walzenpaars des Einlasses geführt, dann in dem Folienspeicher zwischengespeichert und zwischen den Walzen des steuerbar antreibbaren zweiten Walzenpaars des Auslasses in einer Laufrichtung der Folie weiter transportiert. Die Ist-Menge der gespeicherten Menge an Folie und die Soll-Menge der zu speichernden Folie im Folienspeicher werden bestimmt. Daraus ergibt sich eine Abweichung von der Ist-Menge zur Soll-Menge. Die Veränderung der Ist-Menge wird durch Einstellen einer ersten Rotationsgeschwindigkeit des ersten Walzenpaars und durch Einstellen einer zweiten Rotationsgeschwindigkeit des zweiten Walzenpaars beeinflusst. Dafür sind entsprechende Mess- und Steuereinheiten vorgesehen.

Bei einer besonderen Ausführungsform des erfindungsgemäßen Verfahrens bestimmt eine dem Auslass des Folienspeichers zugeordnete zweite Sensoreinheit eine eventuelle Abweichung der Laufrichtung der Endlosfolie von einer vorgegebenen Mittellinie. Die ermittelte Abweichung wird dann von der zweiten Sensoreinheit an eine Steuereinheit kommuniziert. Die ebenfalls dem Auslass zugeordnete Korrektureinheit wird nun so eingestellt, dass die Laufrichtung der Endlosfolie geändert beziehungsweise korrigiert wird. Dazu wird eine Bewegungskomponente der Endlosfolie im Wesentlichen quer zur bisherigen Laufrichtung durch die Korrektureinheit der Laufrichtung aufgeprägt.

Im Folgenden sollen Ausführungsbeispiele die Erfindung und deren Vorteile anhand der beigefügten Figuren näher erläutern.

Figur 1 zeigt eine Einrichtung zum Herstellen von Gebinden mit einer Ausführungsform eines Folienspeichers mit Zwischenwalzen aus dem Stand der Technik.

Figur 2 zeigt eine Einrichtung zum Herstellen von Gebinden mit einer anderen Ausführungsform eines Folienspeichers aus dem Stand der Technik.

Figur 3 zeigt eine perspektivische Ansicht einer Ausführungsform des erfindungsgemäßen Folienspeichers mit unteren Zwischenwalzen und je einem Walzenpaar am Einlass und am Auslass.

Figur 4 zeigt eine Vorderansicht des Folienspeichers nach Figur 3.

Figur 5 zeigt eine Seitenansicht des Folienspeichers nach Figur 3.

Figur 6 zeigt eine Draufsicht des Folienspeichers nach Figur 3.

Figur 7 zeigt eine Draufsicht des Folienspeichers nach Figur 3, wobei der Folienspeicher schwenkbar ist.

Figur 8 zeigt eine perspektivische Ansicht einer weiteren Ausführungsform des erfindungsgemäßen Folienspeichers mit einem Spreizelement.

Figur 9 zeigt eine Seitenansicht des Folienspeichers nach Figur 8.

Figur 10 zeigt eine Draufsicht des Folienspeichers nach Figur 8.

Figur 11 zeigt eine perspektivische Ansicht einer Ausführungsform der erfindungsgemäßen Korrektureinheit mit einer Antriebswalze und einer Anpresswalze.

Figur 12 zeigt eine Ansicht eines Längsschnitts durch die Korrektureinheit nach Figur 11.

Figur 13 zeigt eine Ansicht eines Ausschnitts der Antriebswalze und Anpresswalze der Korrektureinheit, wobei die Walzen nicht zusammengedrückt sind.

Figur 14 zeigt eine Ansicht des Ausschnitts der Antriebswalze und Anpresswalze nach Figur 13, wobei die Walzen zusammengedrückt sind.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind.

**Figur 1** zeigt eine Einrichtung 10 zum Herstellen von Gebinden mit einer Ausführungsform eines Folienspeichers 1 aus dem Stand der Technik. Zunächst stellt ein Vorratshalter 2 der Einrichtung 10 im laufenden Betrieb Endlosfolie 4 zur Verfügung. Angedeutet ist der Vorratshalter 2 in einer Rollenform, dem der Folienspeicher 1 in Laufrichtung R der Endlosfolie 4 nachgeordnet ist. Der Vorratshalter 2 kann jedoch auch anders ausgestaltet sein.

In Laufrichtung R wird die Endlosfolie 4 vom Vorratshalter 2 weiter bis zum und durch den Folienspeicher 1 der Einrichtung 10 transportiert, danach zu einer Folienschneidevorrichtung 3 der Einrichtung 10, die die Endlosfolie 4 in Einzelzuschnitte (nicht dargestellt) trennt. Je ein Folienzuschnitt wird dann um jeweils eine Gruppe von Artikeln zu einem Gebinde gewickelt (nicht dargestellt).

Der Vorratshalter 2 und die Folienschneidevorrichtung 3 sind in Figur 1 nur sehr schematisch dargestellt, da sie für den Kern der Erfindung irrelevant sind.

An einer beweglich gelagerten Schwinge 6 ist eine Vielzahl von drehbaren Zwischenwalzen 32 und an einer fest gelagerten Aufhängung 5 ist eine Vielzahl von drehbaren Zwischenwalzen 31 gelagert. Eine Endlosfolie 4 wird mäanderartig beziehungsweise in Schlaufen über die Zwischenwalzen 31, 32 geführt. Ein Bereich um die oberste Zwischenwalze 32 bildet den Einlass 8 des Folienspeichers 1.

Durch Verstellung der beweglich gelagerten Schwinge 6 mitsamt den Zwischenwalzen 31 kann die Menge der Endlosfolie 4 im Folienspeicher 1 reguliert werden. In einer ersten Position P₁ der beweglich gelagerten Schwinge 6 (gestrichelte Linien) ist der Folienspeicher 1 nahezu leer bzw. es ist eine kleine Folienmenge gespeichert. In einer zweiten Position P₂ ist der Folienspeicher 1 nahezu voll (durchgezogene Linien) bzw. es ist eine große Folienmenge gespeichert. Die Regelung des Folienspeichers 1, also das Einstellen der Position P₁ bzw. P₂ der beweglichen Schwinge 6, erfolgt wie folgt: ein Regler 17 erfasst mittels einer ersten Sensoreinheit 18 die Position P₁ bzw. P₂ der beweglichen Schwinge 6 und somit das aktuelle Speichervolumen des Folienspeichers 1. Anhand der Sensorinformation wird die Bremse 20 angesteuert: nähert sich die bewegliche Schwinge 6 des Folienspeichers 1 der Position Pₘᵢₙ bei minimalem Speichervolumen, so wird die Bremse 20 geöffnet, und der Vorratshalter 2 stellt Endlosfolie 4 zum Auffüllen des Folienspeichers 1 bereit. Wenn sich dagegen die bewegliche Schwinge 6 des Folienspeichers 1 der Position Pₘₐₓ bei maximalem Speichervolumen nähert, wird die Bremse 20 angezogen, und der Vorratshalter 2 stellt nicht mehr Endlosfolie 4 zum Auffüllen des Folienspeichers 1 bereit.

Der Weitertransport der Endlosfolie 4 bzw. der Folienabzug aus dem Folienspeicher 1 erfolgt mittels angetriebener zweiter Walzen 35, 36 am oder nach dem Auslass 9 des Folienspeichers 1. Die Folienspannung F_{B} entsteht dadurch, dass der Vorratshalter 2 durch die Bremse 20 geregelt gebremst wird und ein an der beweglichen Schwinge 6 angebrachter Zylinder 16 diesen mit einer konstanten Kraft F_{Z} spannt.

Gemäß dem beim Vorratshalter 2 dargestellten v-t-Diagramm ist die Geschwindigkeit *v* der Endlosfolie 4 auf einem Abschnitt zwischen dem Vorratshalter 2 und dem Folienspeicher 1 im Wesentlichen konstant. Dagegen schwankt die Foliengeschwindigkeit *v* nach Verlassen des Folienspeichers 1 gemäß dem neben den angetriebenen zweiten Walzen 35, 36 dargestellten v-t-Diagramm, so dass der Folienabzug von den zweiten Walzen 35, 36 ungleichmäßig erfolgt.

Das Funktionsprinzip des Folienspeichers 1 bedingt nun, dass die im Vergleich zum erfindungsgemäßen Folienspeicher 1 relativ hohe Folienspannung F_{B} auch an den Zwischenwalzen 31, 32 anliegt und diese somit entsprechend groß dimensioniert werden müssen. Nachteilig dabei und komplementär zu den oben beschrieben Vorteilen des erfindungsgemäßen Folienspeichers ist, dass bei großen Zwischenwalzen 31, 32 die Massenträgheitskräfte hoch sind, das maximale Speichervolumen begrenzt ist, und der Folienspeicher 1 nach Figur 1 vergleichsweise wenig dynamisch arbeitet.

Eine von dem ungleichmäßigen Folienabzug und Speichervolumen unabhängige und konstante Zylinderkraft F_{Z} und somit konstante Folienspannung F_{B} in Bereichen vor, im und nach dem Folienspeicher 1 wird dadurch erreicht, dass der Druck im Zylinder 16 auf einen fest eingestellten Wert geregelt wird. Die Folienspannung F_{B} wird ausschließlich über diesen Zylinderdruckwert eingestellt.

Der Folienspeicher 1 dient also neben der Folienspeicherung auch der Erzeugung einer Folienspannung F_{B} und dem Ausgleich des ungleichmäßigen Folienabzuges.

In der bekannten Ausführungsform nach Figur 1 ist die Laufrichtung R der Folienbahn 4 zwischen gegenüber liegenden Zwischenwalzen 31, 32 nicht parallel zur Richtung der Schwerkraft *g*.

**Figur 2** zeigt eine Einrichtung 10 zum Herstellen von Gebinden mit einer anderen Ausführungsform eines Folienspeichers 1 aus dem Stand der Technik. Die Endlosfolie 4 wird zwischen den Walzen 33, 34 eines ersten Walzenpaares in den Folienspeicher 1 geführt und zwischen den Walzen 35, 36 eines zweiten Walzenpaares aus dem Folienspeicher 1 geführt.

Neben den Walzen 33, 34, 35, 36 umfasst das Folienführungssystem des Folienspeichers 1 eine Begrenzung 7, beispielsweise ein Gehäuse, in das die Endlosfolie 4 lose, ohne Folienspannung F_{B} und undefiniert beziehungsweise ungeordnet in Schlaufen abgelegt wird.

**Figur 3** zeigt eine perspektivische Ansicht einer Ausführungsform des erfindungsgemäßen Folienspeichers 1 mit je einem ersten Walzenpaar 33, 34 am Einlass 8 und einem zweiten Walzenpaar 35, 36 am Auslass 9 des Folienspeichers 1. Die Rotationsgeschwindigkeiten der ersten Walzen 33, 34 einerseits und die Rotationsgeschwindigkeiten der zweiten Walzen 35, 36 andererseits können gleich oder unterschiedlich eingestellt werden, um die Menge des gespeicherten Teils der Endlosfolie 4 zwischen den oberen Zwischenwalzen 32 und den unteren Zwischenwalzen 31 zu regulieren, wie oben bereits beschrieben. Die Endlosfolie 4 wird über die drehbaren oberen Zwischenwalzen 32 und die drehbaren unteren Zwischenwalzen 31 im Folienspeicher 1 geführt. Die oberen Zwischenwalzen 32 sind lokal fest an einer Aufhängung (nicht dargestellt) angeordnet. Die unteren Zwischenwalzen 31 sind entlang der Richtung der Schwerkraft *g* und somit auf die oberen Zwischenwalzen 32 zu oder von diesen weg beweglich an mindestens einer Schwinge (nicht dargestellt) angeordnet. Die Folienspannung F_{B} innerhalb des Folienspeichers 1 ist durch die beiden Walzenpaare 33, 34, 35, 36 im Unterschied zu Figur 1 vergleichsweise niedrig, was die Masseträgheit des Folienspeichers 1 verringert und die Dynamik erhöht, wie bereits ausführlich oben beschrieben. Wie ebenfalls oben beschrieben, ist die Position der unteren Zwischenwalzen 31 durch Zusammenwirkung der beiden Walzenpaare 33, 34 und 35, 36 und der wirkenden Schwerkraft *g* entlang der Richtung der Schwerkraft *g* einstellbar. Die Folie 4 wird sicher über die oberen und unteren Zwischenwalzen 31, 32 geführt.

In der Mitte des Folienspeichers 1 ist eine Achse 41 dargestellt, um die der Folienspeicher 1 schwenkbar ist. Die zweiten Walzen 35, 36 am Auslass sind als Korrektureinheit 11 ausgestaltet, die obere Walze 36 als Anpresswalze und die untere Walze 35 als Antriebswalze. Weitere Details werden ab Figur 11 beschrieben.

**Figur 4** zeigt eine Vorderansicht, **Figur 5** eine Seitenansicht und **Figur 6** eine Draufsicht des Folienspeichers 1 nach Figur 3.

**Figur 7** zeigt eine Draufsicht des Folienspeichers nach Figur 3, die darstellt, wie der Folienspeicher 1 um seine Achse 41 um einen zweiten Winkel ρ bzw. -ρ schwenkbar ist, so dass die bisherige Laufrichtung R der Endlosfolie 4 entsprechend um den zweiten Winkel ρ bzw. -ρ geändert wird. Die Schwenkbarkeit des Folienspeichers 1 kann auch dazu benutzt werden, um die Laufrichtung R der Endlosfolie 4 beim Verlassen des Folienspeichers 1 zu korrigieren.

**Figur 8** zeigt eine perspektivische Ansicht einer weiteren Ausführungsform des erfindungsgemäßen Folienspeichers 1 mit einem Spreizelement 40, das innerhalb des Folienspeichers 1 in einem Bereich beim Auslass 9 angeordnet ist. Der Einlass 8, der Auslass 9, die Walzen 33, 34, 35, 36 und die Zwischenwalzen 31, 32 sind wie bei den Figuren 3 bis 7 gestaltet.

Wie oben ausführlich beschrieben und im Gegensatz zu Folienspeichern 1 nach Figur 2 ist es bei dieser Ausführungsform von besonderem Vorteil, dass ein Spreizelement 40 innerhalb statt außerhalb des Folienspeichers 1 vorgesehen werden kann. Generell kann die Folie 4 entweder vor dem Folienspeicher 1 geschnitten und gespreizt werden, vor dem Folienspeicher 1 geschnitten und im Folienspeicher 1 gespreizt werden, im Folienspeicher 1 geschnitten und gespreizt werden, im Folienspeicher 1 geschnitten und nach dem Folienspeicher 1 gespreizt werden oder nach dem Folienspeicher 1 geschnitten und gespreizt werden. Im Fall von Figur 8 wird die Endlosfolie 4 geteilt entlang einer Teillinie 42 dem Einlass 8 zugeführt, in bereits geteiltem Zustand über die Zwischenwalzen 31, 32 geführt und dann durch das Spreizelement 40 auseinander gespreizt. Für einen Fachmann ist offensichtlich, dass das Spreizelement 40 auch teilweise oder vollständig außerhalb des Folienspeichers 1 nachgeordnet werden kann.

**Figur 9** zeigt eine Seitenansicht des Folienspeichers 1 nach Figur 8.

**Figur 10** zeigt eine Draufsicht des Folienspeichers 1 nach Figur 8, wobei die Endlosfolie 4 nach Verlassen des Spreizelements 40 in zwei voneinander beabstandeten Teilbahnen weitertransportiert wird.

**Figur 11** zeigt eine perspektivische Ansicht einer Ausführungsform der erfindungsgemäßen Korrektureinheit 11 mit einer Antriebswalze 35 und einer Anpresswalze 36. Der Spalt zwischen den Walzen 35, 36 bildet einen Auslass 9 des Folienspeichers 1. Durch die Rotationsbewegung der Antriebswalze 35 wird die Endlosfolie 4 aus dem Folienspeicher 1 heraus gezogen. Die Anpresswalze 36 ist beweglich hin zur Antriebswalze 35 gelagert.

Die Antriebswalze 35 ist in ihrer Lage räumlich fest. Durch die Rotationsbewegung der Antriebswalze 35 um eine räumlich feste Drehachse 353 ist die Endlosfolie 4 in Laufrichtung R transportierbar. Die Antriebswalze 35 kann über einen internen oder externen Antrieb (nicht dargestellt) angetrieben werden.

Die Anpresswalze 36 ist beweglich bezüglich der Antriebswalze 35 gelagert. An einem ersten Ende 361 der Anpresswalze 36 kann eine erste Anpresskraft F₁ und an einem zweiten Ende 362 der Anpresswalze 36 kann eine zweite Anpresskraft F₂ auf die Antriebswalze 35 ausgeübt werden, so dass die Anpresswalze 36 an ihren Enden 361, 362 auf die Antriebswalze 35 gepresst werden kann. Die Anpresswalze 36 ist relativ zur Antriebswalze 35 kippbar (siehe Figuren 13 und 14).

Damit die Walzen 35, 36 durch die Druckkräfte F₁, F₂ reagibel und verformbar sind (siehe Figur 14), weisen beide Walzen 35, 36 auf ihrer jeweiligen Oberfläche eine zusammendrückbare, beispielsweise aus einem Elastomer bestehende, Schicht 12 auf. Die Schicht 12 kann unterschiedlich gestaltet sein, beispielsweise mit einer Gummierung. Die Schicht 12 kann durchgängig, mit einer Profilierung und/oder mit Spalten 15 auf den Walzen 35, 36 angebracht sein. Durch die Spalte 15 ist eine Verformung noch besser und ohne zu großen mechanischen Stress der Schicht 12 möglich, wenn die Anpresskräfte F₁, F₂ angelegt werden. Für einen Fachmann ist jedoch offensichtlich, dass die Schicht 12 auch anders ausgestaltet sein kann, ohne den Schutzbereich der Erfindung zu verlassen.

Die Walzen 35, 36 sind an ihren Enden 361, 362 über ein Lager 13, das entsprechende Kugellager trägt, gelagert. Über eine Verstelleinheit 14 an beiden Enden 361, 362 der Walze 36 können die Anpresskräfte F₁, F₂ eingestellt werden, beispielsweise rein manuell wie in Figur 11 dargestellt. Ebenso ist eine automatische Einstellung der Anpresskräfte F₁, F₂ möglich. Vorzugsweise werden die Anpresskräfte F₁, F₂ unabhängig voneinander eingestellt und sind gleich oder unterschiedlich einstellbar.

Die Endlosfolie 4 sollte idealerweise mittig zwischen den zweiten Walzen 35, 36 geführt transportiert werden, also mittig bezüglich einer Mittellinie 25. So kann sicher gestellt werden, dass die Endlosfolie 4 auf einem gewünschten Transportweg (nicht dargestellt) weiter transportiert und passgenau ausgerichtet an eine nachgeordnete Verarbeitungsvorrichtung (nicht dargestellt) übergeben wird. Um eine Abweichung 26 der Endlosfolie 4 von der Mittellinie 25 zu bestimmen, ist in der hier dargestellten Ausführungsform eine zweite Sensoreinheit 24, beispielsweise zwei Sensoren umfassend, vorgesehen, die jeweils eine erste Entfernung *e1* und eine zweite Entfernung *e2* zu den seitlichen Rändern der Endlosfolie 4 bestimmen. Weichen die beiden Entfernungen *e1*, *e2* voneinander ab, so liegt eine Abweichung 26 größer Null vor. Andernfalls liegt keine Abweichung 26 vor, und die Endlosfolie 4 ist korrekt ausgerichtet. Üblicherweise wird die Abweichung 26 aus der Differenz der beiden Entfernungen *e1*, *e2* in einer Steuereinheit 23 berechnet, an die die Entfernungen *e1*, *e2* von der zweiten Sensoreinheit 24 übermittelt werden.

Die Steuereinheit 23 bestimmt dann aus der berechneten Abweichung 26 die benötigte Schräglage der Anpresswalze 36 bezüglich der Antriebswalze 35 und daraus die benötigten Anpresskräfte F₁, F₂, um eine Abweichung von der festgelegten Laufrichtung R zur korrigieren. Die Steuereinheit 23 ist auch mit den Verstelleinheiten 14 an den Enden 361, 362 der Anpresswalze 36 verbunden und übermittelt die berechneten Anpresskräfte F₁, F₂ an die Verstelleinheiten 14. Die Verstelleinheiten 14 der Anpresswalze 36 üben dann die berechneten Anpresskräfte F₁, F₂ auf die Antriebswalze 35 aus, wie noch in den Figuren 13 und 14 detailliert beschrieben wird. Im Falle einer Abweichung 26 größer Null wird somit eine entsprechende Einstellung der Korrektureinheit 11 vorgenommen, um die Laufrichtung R der Endlosfolie 4 quer zur bisherigen Laufrichtung R zu ändern, nämlich um eine Bewegungskomponente 27 passend zur Abweichung 26 der Endlosfolie 4 aufzuprägen, um die Abweichung 26 auszugleichen.

In der Ausführungsform nach Figur 11 sind die Steuereinheit 23 und die zweite Sensoreinheit 24 als separate Elemente dargestellt, sie können aber auch in einer Einheit ausgestaltet sein.

**Figur 12** zeigt eine Ansicht eines Längsschnitts durch die Korrektureinheit 11 nach Figur 11. Alle Elemente sind bereits in Figur 11 beschrieben.

**Figur 13** zeigt eine Ansicht eines Ausschnitts der Antriebswalze 35 und Anpresswalze 36 der Korrektureinheit 11 aus Figur 12, wobei die Anpresswalze 36 derart auf die Antriebswalze 35 gepresst ist, dass keine Korrektur der Laufrichtung 6 stattfindet. Die Anpresskräfte F₁, F₂ an den Enden 361, 362 der Anpresswalze 36 sind identisch, so dass die Drehachse A-B der Anpresswalze 36 parallel zur Drehachse C-D bzw. 353 der Antriebswalze 35 ist. Es stellt sich keine beziehungsweise eine symmetrische Verformung der Oberflächen der Walzen 35, 36 ein. Somit erfährt die zwischen den Walzen 35, 36 zu transportierende Endlosfolie 4 keine Beeinflussung in ihrer Laufrichtung R. Nun wird jedoch eine Abweichung 26 der Endlosfolie 4 von der benötigten Laufrichtung R festgestellt, wie in Figur 11 beschrieben. Die festgestellte Abweichung 26 wird korrigiert, wie in Figur 14 beschrieben.

**Figur 14** zeigt eine Ansicht des Ausschnitts der Antriebswalze 35 und Anpresswalze 36 nach Figur 13, wobei die Anpresswalze 36 nun auf die Antriebswalze 35 gedrückt ist, so dass die Drehachse A-B der Anpresswalze 36 und die Drehachse C-D der Antriebswalze 35 unter einem ersten Winkel ϕ zueinander geneigt sind.

Wird eine Abweichung 26 der Endlosfolie 4 aus der festgelegten, theoretischen Mittellinie 25 erkannt, beispielsweise wie in Figur 11 beschrieben, kann durch Schrägstellen der Anpresswalze 36 bezüglich der Antriebswalze 35 eine Korrektur vorgenommen werden. Das Schrägstellen wird durch Anlegen von unterschiedlichen regelbaren Anpresskräften F₁, F₂ erreicht. Durch die Gummierung der Schichten 12 der beiden Walzen 35, 36 ist es möglich, den zum ersten Winkel ϕ gehörenden Außendurchmesser *d* der Antriebwalze 35 zu beeinflussen, hier insbesondere am zweiten Ende 352 der Antriebswalze 35. Durch die einseitige Erhöhung der Anpresskraft F₂ im Vergleich zur niedrigeren Anpresskraft F₁ verändert sich die Schräglage der Anpresswalze 36, dargestellt durch den ersten Winkel ϕ, und verformt somit den gummierten Außendurchmesser *d* der Antriebswalze 35 in Richtung des zweiten Endes 352 der Antriebswalze 35.

Durch die Schräglage der Antriebswalze 35 wirken auf die Endlosfolie 4 an ihren Rändern unterschiedliche Transportkräfte, durch die die Abweichung 26 von der Laufrichtung R korrigiert wird. Dadurch wird die Endlosfolie 4 nach Verlassen der Korrektureinheit 11 entsprechend schräg weiter transportiert, so dass sich die Laufrichtung R der Endlosfolie 4 entsprechend und wie gewünscht ändert. Die Endlosfolie 4 kann somit beim weiteren Transport zu einer nachgeordneten Verarbeitungsvorrichtung, beispielsweise einer Folienschneidevorrichtung 3 gemäß den Figuren 1 und 2, wie benötigt ausgerichtet werden.

Damit der erste Winkel ϕ beliebig und wie benötigt einstellbar ist, sollten die beiden Anpresskräfte F₁, F₂ unabhängig voneinander durch die Verstelleinheit 14 nach Figur 11 geregelt werden können.

Die Erfindung wurde unter Berücksichtigung bevorzugter Ausführungsbeispiele beschrieben. Es ist jedoch für einen Fachmann selbstverständlich, dass Abwandlungen und Änderungen durchgeführt werden können, ohne dabei den Schutzbereich der nachstehenden Ansprüche zu verlassen.

### Bezugszeichenliste:

- 1: Folienspeicher
- 2: Vorratshalter
- 3: Folienschneidevorrichtung
- 4: Endlosfolie (Folienbahn)
- 5: fest gelagerte Aufhängung
- 6: bewegliche Schwinge
- 7: Begrenzung (Gehäuse)
- 8: Einlass
- 9: Auslass
- 10: Einrichtung zum Herstellen von Gebinden
- 11: Korrektureinheit
- 12: Schicht
- 13: Lager
- 14: Verstelleinheit
- 15: Spalt
- 16: Zylinder
- 17: Regler
- 18: erste Sensoreinheit
- 20: Bremse
- 23: Steuereinheit
- 24: zweite Sensoreinheit
- 25: Mittellinie
- 26: Abweichung
- 27: Bewegungskomponente
- 31: erste / untere Zwischenwalze
- 32: zweite / obere Zwischenwalze
- 33: erste Walze (Antriebswalze)
- 34: erste Walze (Anpresswalze)
- 35: zweite Walze (Antriebswalze)
- 352: zweites Ende der zweiten Walze
- 353: Drehachse der zweiten Walze
- 36: zweite Walze (Anpresswalze)
- 361: erstes Ende der zweiten Walze
- 362: zweites Ende der zweiten Walze
- 40: Spreizelement
- 41: Achse
- 42: Teillinie
- F_{B}: Folienspannung
- F_{Z}: Zylinderkraft
- F₁: erste Kraft
- F₂: zweite Kraft
- P₁: erste Position
- P₂: zweite Position
- Pₘᵢₙ: Position der beweglichen Schwinge bei minimalem Speichervolumen
- Pₘₐₓ: Position der beweglichen Schwinge bei maximalem Speichervolumen
- R: Laufrichtung
- ϕ: erster Winkel
- ρ: zweiter Winkel
- *d*: Außendurchmesser
- *e1*: erste Entfernung
- *e2*: zweite Entfernung
- *g*: Schwerkraft
- *t*: Zeit
- *v*: Geschwindigkeit der Endlosfolie (Foliengeschwindigkeit)

## Patentansprüche

1. Folienspeicher (1) zum Speichern eines Teils einer Endlosfolie (4) in einer Einrichtung (10) zum Herstellen von mit Zuschnitten der Endlosfolie (4) umhüllten Gebinden, wobei
der Folienspeicher (1) einen Einlass (8) und einen Auslass (9) umfasst,
dem Einlass (8) ein mit einer einstellbaren ersten Rotationsgeschwindigkeit antreibbares erstes Walzenpaar (33, 34) zugeordnet ist, dem Auslass (9) ein mit einer zweiten Rotationsgeschwindigkeit antreibbares zweites Walzenpaar (35, 36) zugeordnet ist,
die Endlosfolie (4) zwischen den Walzen des ersten Walzenpaars (33, 34) und zwischen den Walzen des zweiten Walzenpaars (35, 36) führbar ist, und
der Folienspeicher (1) ein bewegliches Folienführungssystem (5, 6, 31, 32) umfasst, durch das die Menge des im Folienspeicher (1) gespeicherten Teils der Endlosfolie (4) unter Zusammenwirkung der beiden Walzenpaare (33, 34), (35, 36) und der wirkenden Schwerkraft (g) regelbar ist,
**dadurch gekennzeichnet, dass** beim zweiten Walzenpaar (35, 36) die Rotationsgeschwindigkeit einstellbar ist
wobei der Folienspeicher (1) ein Spreizelement (40) zum Spreizen der End-Iosfolie (4) umfasst, und
das Spreizelement (40) innerhalb des Folienspeichers (1) angeordnet ist.

2. Folienspeicher nach Anspruch 1, wobei das Folienführungssystem mindestens eine drehbar gelagerte untere Zwischenwalze (31), die in mindestens einer beweglichen Schwinge (6) angeordnet ist, und mindestens zwei drehbar gelagerte obere Zwischenwalzen (32) umfasst, die zwischen einer fest angeordneten Aufhängung (5) gehaltert sind, wobei die Position der mindestens einen unteren Zwischenwalze (31) durch Zusammenwirkung der beiden Walzenpaare (33, 34), (35, 36) und der wirkenden Schwerkraft (g) einstellbar ist.

3. Folienspeicher nach einem der voranstehenden Ansprüche, wobei durch das zweite Walzenpaar (35, 36) beim Auslass (9) einer Laufrichtung (R) der Endlosfolie (4) eine Bewegungskomponente (27) im Wesentlichen quer zur bisherigen Laufrichtung (R) aufprägbar ist.

4. Folienspeicher (1) nach Anspruch 3, wobei die Walzen des zweiten Walzenpaares (35, 36) außen jeweils eine zusammendrückbare Schicht (12) aufweisen.

5. Folienspeicher (1) nach Anspruch 4, wobei die Schicht (12) ein Elastomer umfasst.

6. Folienspeicher (1) nach einem der Ansprüche 3 bis 5, wobei die eine der beiden zweiten Walzen des zweiten Walzenpaares (35, 36) als Antriebswalze ausgestaltet ist und eine räumlich feste Drehachse (353) besitzt, und wobei die andere Walze des zweiten Walzenpaares (35, 36) als auf die Antriebswalze hin bewegliche Anpresswalze ausgestaltet ist, wobei an einem ersten Ende (361) der Anpresswalze eine erste Anpresskraft (F₁) und an einem zweiten Ende (362) der Anpresswalze eine zweite Anpresskraft (F₂) auf die Antriebswalze ausübbar ist.

7. Folienspeicher (1) nach Anspruch 6, wobei die beiden Anpresskräfte (F₁, F₂) über eine Steuereinheit (23) unabhängig voneinander regelbar sind.

8. Folienspeicher (1) nach einem der voranstehenden Ansprüche, wobei der Folienspeicher (1) um eine Achse (41) senkrecht zur Laufrichtung (R) schwenkbar ist.

9. Folienspeicher (1) nach einem der voranstehenden Ansprüche, wobei der Folienspeicher (1) eine Begrenzung (7) für den zu speichernden Teil der Endlosfolie (4) umfasst, wobei die Begrenzung (7) zwischen dem Einlass (7) und dem Auslass (8) des Folienspeichers (1) angeordnet ist und der zu speichernde Teil der Endlosfolie (4) ohne Folienspannung (F_{B)} und undefiniert in Schlaufen innerhalb der Begrenzung (7) des Folienspeichers (1) ablegbar ist.

10. Einrichtung (10) zum Herstellen von mit Zuschnitten einer Endlosfolie (4) umhüllten Gebinden mit mindestens einem Folienspeicher (1) nach einem der voranstehenden Ansprüche, wobei der mindestens eine Folienspeicher (1) in der Laufrichtung (R) einem Vorratshalter (2) nachgeordnet und einer Folienschneidevorrichtung (3) zum Vereinzeln der Endlosfolie (4) in Folienzuschnitte vorgeordnet ist.

11. Verfahren zum Herstellen von mit Zuschnitten einer Endlosfolie (4) umhüllten Gebinden aus vereinzelten Gruppen von Artikeln, wobei ein Teil der Endlosfolie (4) in einem Folienspeicher (1) zwischengespeichert, zwischen einem steuerbar antreibbaren ersten Walzenpaar (33, 34) eines Einlasses (8) und einem steuerbar antreibbaren zweiten Walzenpaar (35, 36) eines Auslasses (9) des Folienspeichers (1) in einer Laufrichtung (R) transportiert wird, **gekennzeichnet durch** die folgenden Schritte:
• Spreizen der Endlosfolie (4) innerhalb des Folienspeichers (1) **durch** ein Spreizelement (40).
• Bestimmen einer Ist-Menge und einer Soll-Menge des im Folienspeicher (1) speicherbaren Teils der Endlosfolie (4); und
• Regelung der Veränderung der Ist-Menge **durch** Einstellen einer ersten Rotationsgeschwindigkeit des ersten Walzenpaars (33, 34) und Einstellen einer zweiten Rotationsgeschwindigkeit des zweiten Walzenpaars (35, 36).

12. Verfahren nach Anspruch 11 mit den folgenden Schritten:
• Bestimmen einer Abweichung (26) der Laufrichtung (R) der Endlosfolie (4) von einer Mittellinie (25) durch eine zweite Sensoreinheit (24), die dem Auslass (9) zugeordnet ist;
• Kommunizieren der Abweichung (26) von der zweiten Sensoreinheit (24) an eine Steuereinheit (23); und
• Ändern der Laufrichtung (R) der Endlosfolie (4) dadurch, dass eine Bewegungskomponente (27) im Wesentlichen quer zur bisherigen Laufrichtung (R) durch eine Korrektureinheit (11) der Laufrichtung (R) der Endlosfolie (4) aufgeprägt wird, wobei die Korrektureinheit (11) ebenfalls dem Auslass (9) zugeordnet ist.

## Claims

1. Foil accumulator (1) for storage of part of an endless foil (4) in an equipment (10) for preparing packing units wrapped in cut-offs from an endless foil (4), wherein
the foil accumulator (1) comprises an inlet (8) and an outlet (9),
a first pair of rollers (33, 34) is assigned to the inlet (8) and can be driven at an adjustable first rotational speed,
a second pair of rollers (35, 36) is assigned to the outlet (9) and can be driven at an second rotational speed,
the endless foil {4) can be guided between the rollers of the first pair of rollers (33, 34) and between the rollers of the second pair of rollers (35, 36), and
the foil accumulator (1) comprises a movable film guiding system (5, 6, 31, 32) through which the quantity of the stored part of the endless foil (4) in the foil accumulator (1) can be regulated through the interaction of both pairs of rollers (33, 34), (35, 36) and the force of gravity (g) acting on it,
**characterized in that**
the rotational speed of the second pair of rollers (35, 36) is adjustabe,
wherein the foil accumulator (1) comprises a spreading element (40) for spreading the endless foil (4), and
the spreading element (40) is arranged within the foil accumulator (1).

2. The foil accumulator (1) according to Claim 1, wherein the film guiding system has at least one pivotably mounted lower intermediate roller (31), which is arranged in at least one movable swing arm (6) and at least two pivotably mounted upper intermediate rollers (32), which are held between a firmly arranged mounting (5), wherein the position of the at least one lower intermediate roller (31) can be adjusted through the interaction of both pairs of rollers (33, 34), (35, 36) and the force of gravity (g) acting on them.

3. The foil accumulator (1) according to any one of the preceding claims, wherein a motion component (27), which is essentially transverse to the previous direction of movement (R), can be applied by means of the second pair of rollers (35, 36) to a direction of movement (R) at the outlet (9).

4. The foil accumulator (1) according to Claim 3, wherein the rollers of the second pair of rollers (35, 36) each have a compressible layer (12) on the outside.

5. The foil accumulator (1) according to Claim 4, wherein the layer (12) comprises an elastomer.

6. The foil accumulator (1) according to one of the Claims 3 to 5, wherein one of the two second rollers of the second pair of rollers (35, 36) is equipped as a drive roller and has a spatially fixed rotational axis (353), and wherein the other roller of the second pair of rollers (35, 36) is designed as a roller which presses onto the drive roller, wherein on a first end (361) of the pressure roller a first downforce (F₁) can be exerted and on a second end (362) of the pressure roller a second downforce (F₂) can be exerted to the drive roller.

7. The foil accumulator (1) according to Claim 6, wherein both downforces (F₁, F₂) can be regulated independently of each other through a control unit (23).

8. The foil accumulator (1) according to any one of the preceding claims, wherein the foil accumulator (1) can be swiveled around an axis (41) perpendicular to the direction of movement (R).

9. The foil accumulator (1) according to any one of the preceding claims, wherein the foil accumulator (1) has a limitation (7) for the part of the endless foil (4) to be stored, wherein the limitation (7) is arranged between the inlet (7) and the output (8) of the foil accumulator (1), and the part of the endless foil (4) to be stored without any foil tension (F_{B}) can be stored undefined in loops within the limitation (7) of the foil accumulator (1).

10. An equipment (10) for preparing packing units wrapped in cut-offs from an endless foil (4) with at least one foil accumulator (1) according to any one of the preceding claims, wherein the at least one foil accumulator (1) is arranged downstream in the direction of movement (R) to a storage container (2) and is arranged upstream of a foil cutting device (3) for singling the endless foil (4) into foil cut-offs.

11. A method for preparing packing units wrapped in cut-offs from an endless foil (4) made out of individual groups of articles, wherein a part of the endless foil (4) is in interim storage in a foil accumulator (1), is transported between a controllable drivable first pair of rollers (33, 34) of an inlet (8) and a controllable drivable second pair of rollers (35, 36) of an outlet (9) of the foil accumulator (1) in a direction of movement (R), **characterized by** the following steps:
• spreading of the endless foil (4) inside the foil accumulator (1) by a spreading element (40);
• determination of an actual quantity and a specified quantity of the part of the endless foil (4) that can be stored in the foil accumulator (1); and
• regulation of the change in the actual quantity through adjustment of a first rotational speed of the first pair of rollers (33, 34) and adjustment of a second rotational speed of the second pair of rollers (35, 36).

12. The method according to Claim 11 with the following steps:
• determination of a deviation (26) of the direction of movement (R) of the endless foil (4) from a center line (25) using a second sensor unit (24), which is assigned to the outlet (9);
• communication of the deviation (26) by the second sensor unit (24) to a control unit (23); and
• changing the direction of movement (R) of the endless foil (4) in that a motion component (27) is applied essentially transverse to the previous direction of movement (R) by a correcting unit (11) to the direction of movement (R) of the endless foil (4), wherein the correcting unit (11) is also assigned to the outlet (9).

## Revendications

1. Accumulateur de film (1) pour le stockage d'une partie d'un film sans fin (4) dans un équipement (10) pour la réalisation de packs enveloppés par des coupures du film sans fin (4), étant donné que
l'accumulateur de film (1) comprend une admission (8) et une sortie (9),
l'admission (8) est affectée à une première paire de rouleaux (33, 34) pouvant être entraînée avec une première vitesse de rotation réglable,
la sortie (9) est affectée à une deuxième paire de rouleaux (35, 36) pouvant être entraînée avec une deuxième vitesse de rotation,
le film sans fin {4) peut être guidé entre les rouleaux de la première paire de rouleaux (33, 34) et entre les rouleaux de la deuxième paire de rouleaux (35, 36), et
l'accumulateur de film (1) comprend un système de guidage de film (5, 6, 31, 32) mobile au moyen duquel la quantité de la partie de film sans fin (4) stockée dans l'accumulateur de film (1) peut être réglée sous l'effet combiné des deux paires de rouleaux (33, 34), (35, 36) et de la force gravitationnelle (g),
**caractérisé en ce que**
pour la deuxième paire de rouleaux (35, 36), la vitesse de rotation est réglable,
étant donné que l'accumulateur de film (1) comprend un élément écarteur (40) pour l'écartement du film sans fin (4), et
l'élément écarteur (40) est disposé dans l'accumulateur de film (1).

2. Accumulateur de film (1) selon la revendication 1, étant donné que le système de guidage de film comprend au moins un rouleau intermédiaire inférieur pivotant (31) qui est disposé dans au moins une bielle oscillante (6) mobile, et comprend au moins deux rouleaux intermédiaires supérieurs pivotants (32) qui sont retenus entre une suspension stationnaire (5), étant donné que la position du au moins un rouleau intermédiaire inférieur (31) peut être réglée par l'effet combiné des deux paires de rouleaux (33, 34), (35, 36) et la force gravitationnelle (g).

3. Accumulateur de film (1) selon l'une quelconque des revendications précédentes, étant donné que la deuxième paire de rouleaux (35, 36) peut, à la sortie (9) d'un sens de déplacement (R) du film sans fin (4), empreindre une composante de mouvement (27) essentiellement transversalement par rapport au sens de déplacement (R) jusqu'à présent valide.

4. Accumulateur de film (1) selon la revendication 3, étant donné que les rouleaux de la deuxième paire de rouleaux (35, 36) présentent respectivement à l'extérieur une couche (12) compressible.

5. Accumulateur de film (1) selon la revendication 4, étant donné que la couche (12) comprend un élastomère.

6. Accumulateur de film (1) selon l'une quelconque des revendications 3 à 5, étant donné que l'un des deux deuxièmes rouleaux de la deuxième paire de rouleaux (35, 36) est conçu comme rouleau d'entraînement et possède un axe de rotation (353) fixe dans l'espace, et étant donné que l'autre rouleau de la deuxième paire de rouleaux (35, 36) est conçu comme rouleau compresseur mobile vers le rouleau d'entraînement, étant donné qu'une première force de compression (F₁) peut être exercée à une première extrémité (361) du rouleau compresseur et une deuxième force de compression (F₂) exercée à une deuxième extrémité (362) du rouleau compresseur sur le rouleau d'entraînement.

7. Accumulateur de film (1) selon la revendication 6, étant donné que les deux forces de compression (F₁, F₂) peuvent être réglées indépendamment l'une de l'autre à l'aide d'une unité de commande (23).

8. Accumulateur de film (1) selon l'une quelconque des revendications précédentes, étant donné que l'accumulateur de film (1) est pivotant autour d'un axe (41) perpendiculaire au sens de déplacement (R).

9. Accumulateur de film (1) selon l'une quelconque des revendications précédentes, étant donné que l'accumulateur de film (1) comprend une butée de limitation (7) pour la partie du film sans fin (4) à stocker, étant donné que la butée de limitation (7) est disposée entre l'admission (7) et la sortie (8) de l'accumulateur de film (1) et la partie du film sans fin (4) à stocker peut être déposée sans tension de film (F_{B}) et de manière indéfinie en boucles dans la butée de limitation (7) de l'accumulateur de film (1).

10. Équipement (10) pour la réalisation de packs enveloppés avec des coupes d'un film sans fin (4) avec au moins un accumulateur de film (1) selon l'une quelconque des revendications précédentes, étant donné que le au moins un accumulateur de film (1) est disposé en aval d'un réservoir (2) dans le sens de déplacement (R) et disposé en amont d'un dispositif de coupe de film (3) pour la séparation du film sans fin (4) en coupes de film.

11. Procédé de réalisation de packs enveloppés avec des coupes d'un film sans fin (4), packs composés de groupes séparés d'articles, étant donné qu'une partie du film sans fin (4) est mise en stockage intermédiaire dans un accumulateur de film (1), transportée entre une première paire de rouleaux (33, 34) entraînable d'une admission (8) et une deuxième paire de rouleaux (35, 36) entraînable d'une sortie (9) de l'accumulateur de film (1) dans un sens de déplacement (R), **caractérisé par** les étapes suivantes :
• écartement du film sans fin (4) à l'intérieur de l'accumulateur de film (1) par un élément écarteur (40) ;
• détermination d'une quantité réelle et d'une quantité de consigne de la partie du film sans fin (4) pouvant être stockée dans l'accumulateur de film (1);et
• réglage de la modification de la quantité réelle par réglage d'une première vitesse de rotation de la première paire de rouleaux (33, 34) et réglage d'une deuxième vitesse de rotation de la deuxième paire de rouleaux (35, 36).

12. Procédé selon la revendication 11 avec les étapes suivantes :
• détermination d'une déviation (26) du sens de déplacement (R) du film sans fin (4) par rapport à une ligne médiane (25) par un deuxième unité de détection (24) affectée à la sortie (9) ;
• communication de la déviation (26) par la deuxième unité de détection (24) à une unité de commande (23) ; et
• changement du sens de déplacement (R) du film sans fin (4) en empreignant une composante de mouvement (27) essentiellement transversalement par rapport au sens de déplacement (R) jusqu'à présent valide par une unité corrective (11) au sens de déplacement (R) du film sans fin (4), étant donné que l'unité de correction (11) est également affectée à la sortie (9).
